# EUROPÄISCHE PATENTSCHRIFT

(11) **EP 0 542 034 B1**
(45) Veröffentlichungstag und Bekanntmachung des Hinweises auf die Patenterteilung: **28.06.1995**
(21) Anmeldenummer: 92118376.0
(22) Anmeldetag: 28.10.1992
(51) Int. Cl.: E05D 11/10

(54) **Möbelscharnier mit Schliess-bzw. Zuhalteeinrichtung**
Furniture hinge with closing or holding mechanism
Charnière de meuble avec dispositif de fermeture ou de maintien en position fermée

(30) Priorität: 14.11.1991 DE 9114154 U
(43) Veröffentlichungstag der Anmeldung: 19.05.1993
(73) Patentinhaber: PAUL HETTICH GMBH & CO., D-32269 Kirchlengern (DE)
(72) Erfinder: Gross, Jürgen, Dr., W-4904 Enger (DE); Sundermeier, Günter, W-4980 Bünde 12 (DE); Benecke, Ulrich, W-4980 Bünde (DE)
(74) Vertreter: Stracke, Alexander, Dipl.-Ing.

(56) Entgegenhaltungen:
- DE-A- 3 120 065
- DE-C- 372 500
- FR-A- 1 016 363

## Beschreibung

Die Erfindung bezieht sich auf Möbelscharniere mit Schließ- bzw. Zuhalteeinrichtung, bestehend aus einem Federelement, welches auf wenigstens einen, die Scharnierteile gelenkig miteinander verbindenden Gelenkhebel oder auf ein in einem der Scharnierteile untergebrachten Rastglied (Rastnase, Rasthebel) einwirkt und zumindest kurz vorm Erreichen der Geschlossenstellung des Scharnieres eine in Schließrichtung des Scharnieres wirkende Kraftkomponente erzeugt, wobei auf das Federelement einwirkende Verstellmittel vorhanden sind, um die Stärke der Federkraft verändern zu können.

Derartige Scharniere mit veränderbarer Schließ- bzw. Zuhaltekraft sind bekannt. Die veränderbare Schließ- bzw. Zuhaltekraft soll eine Anpassung des Schließverhaltens an besondere Kundenwünsche oder unterschiedliche Türgewichte und/oder Türgrößen ermöglichen.

Bei den bekannten Scharnieren mit veränderbarer Schließ- bzw. Zuhaltekraft erfolgt diese Veränderung durch Schrauben, die am Federelement angreifen und durch Hineindrehen/Herausdrehen die Vorspannung des Federelementes erhöhen oder verringern.

Nachteilig ist hierbei, daß es schwierig oder unmöglich ist, den Grad der Federvorspannung allein aus der Schraubenstellung zu erkennen.

Auch sind Lösungen bekannt geworden, bei denen das Federelement eine Blattfeder ist, deren eines Ende in einer Zahnlücke einer rastenähnlichen Zahnleiste liegt.

Um die Vorspannung, d.h. die Krümmung der Blattfeder zu verändern, muß das Ende der Blattfeder in eine benachbarte Lücke der Zahnleiste gebracht werden, entweder um die Krümmung der Feder zu verstärken oder zu mindern.

Bei dieser Lösung ist zwar der Grad der jeweiligen Federvorspannung ablesbar, jedoch ist es schwierig, die Federvorspannung zu verändern, weil hierzu große Fingerkräfte notwendig sind, denn die Federkraft muß in der Phase des Ausrastens und wieder Einrastens von den Fingern aufgefangen werden, was bei den erheblichen Federkräften und dem aus optischen Gründen klein gehaltenem Betätigungsorgan nicht einfach ist.

Die Erfindung hat sich die Aufgabe gestellt, eine auf das Federelement eines Möbelscharnieres mit Schließ- bzw. Zuhalteeinrichtung einwirkendes Verstellglied zu schaffen, das einfach und schnell zu betätigen ist, das den Grad der Feder-Vorspannung jederzeit erkennen läßt und das bei geringem Raumbedarf für unterschiedlich ausgebildete Federelemente bzw. Federsysteme und/oder Scharniertypen einsetzbar ist.

Die Aufgabe wird dadurch gelöst, daß das Verstellmittel ein gewindeloser, axial unverschieblicher, drehbar gelagerter Formkörper ist, der beim Verdrehen mittelbar oder unmittelbar auf das Federelement einwirkt und die Lage des gesamten Federelementes oder die Lage wenigstens eines Schenkels des Federelementes verändert.

In vorteilhafter Weise wird der Formkörper im möbelseitigen Scharnierarm gelagert und weist wenigstens einen exzentrischen Ansatz auf, der mit seiner Stirn- oder Umfangsfläche mittelbar oder unmittelbar mit dem Federelement - oder einem Teil hiervon - zusammenwirkt.

In weiterer Ausgestaltung ist vorgesehen, daß der Formkörper im Joch des U-profilförmigen Scharnierarmes gelagert ist und einen von außen zugänglichen Betätigungsteil und einen in das Innere des Scharnierarmes ragenden exzentrischen Ansatz aufweist, der in ein Langloch eines flächigen am Joch des Scharnierarmes anliegenden Schiebestückes greift, welches mit einem Ende unter einen Schenkel des Federelementes liegt.

Weitere vorteilhafte Ausbildungen werden in den Unteransprüchen beschrieben.

Die mit der Erfindung erzielbaren Vorteile liegen insbesondere darin, daß eine definierte, jederzeit überprüfbare oder veränderbare Einstellung der Kräfte der Schließ- bzw. Zuhalteeinrichtung möglich ist.

Die Einstellung ist problemlos und schnell - auch vom Endverbraucher - durchführbar und die gesamte Einrichtung benötigt einen geringen Raumbedarf und ist für unterschiedlich geformte Federelemente (Blattfedern, Schenkelfedern, Schraubenfedern) sowie unterschiedliche Schließ- bzw. Zuhaltesysteme anwendbar, beispielsweise auch dann, wenn die Schließ- bzw. Zuhalteeinrichtung im türseitigen Scharnierteil (Scharniertopf) oder im möbelseitigen Scharnierteil (Scharnierarm) untergebracht ist.

Ein bevorzugtes Ausführungsbeispiel ist - neben einigen Alternativlösungen - in den Zeichnungen dargestellt. Es zeigen
- Fig. 1: in einer Teildarstellung ein Möbelscharnier mit zwei Gelenkhebeln, mit im Scharnierarm untergebrachter Schließ- bzw. Zuhalteeinrichtung und dem Verstellglied,
- Fig. 2: in einer perspektivischen Darstellung das Schiebestück,
- Fig. 3: in einer perspektivischen Darstellung eine mögliche Ausbildung des Verstellgliedes,
- Fig. 4,5: in perspektivischen, vergrößerten Darstellungen mögliche Ausbildungen des auf das Federelement einwirkenden Verstellteiles des Verstellgliedes,
- Fig. 6: in einer Teildarstellung im Schnitt das Verstellglied mit daran befestigter Blattfeder eines weiteren Ausführungsbeispieles.

Das in der Teildarstellung entsprechend Fig. 1 gezeigte Scharnier ist ein ansich bekanntes Möbelscharnier, bestehend aus einem möbelseitig zu befestigenden Scharnierteil, dem Scharnierarm 1 und dem nicht dargestellten türseitig zu befestigenden Scharnierteil, dem Scharniertopf. Scharnierarm 1 und Scharniertopf sind in bekannter, nicht näher beschriebener Weise durch zwei Gelenkhebel 2,3 gelenkig miteinander verbunden. Auf dem Gelenkbolzen 4, mit dem der Gelenkhebel 2 am Scharnierarm 1 befestigt ist, lagert eine Schenkelfeder 5. Der mit dem Gelenkbolzen 6 am Scharnierarm 1 befestigte Gelenkhebel 3 trägt auf seinem Rücken 7 eine nockenartige Erhöhung 8. Im Joch 9 des U-förmig ausgebildeten Scharnierarmes 1 ist ein Verstellglied 10 mit einem zylindrischen Ansatz 11 in einer Ausnehmung 12 des Scharnierarmes 1 drehbar gelagert.

Das Verstellglied 10 weist einen äußeren Betätigungsteil 13, mit einem Schraubendreherschlitz 14 oder dgl. auf und einen in den Innenraum 15 des Scharnierarmes 1 ragenden Exzenterzapfen 16, der ein Langloch 17 eines Schiebestückes 18 durchdringt. Eine auf den Exzenterzapfen 16 vernietete Unterlegscheibe 35 hält die geschilderte Anordnung zusammen.

Das Schiebestück 18 hat etwa die Breite des Scharnierarm-Innenraumes 15 und wird seitlich durch die Seitenflanken 19 des Scharnierarmes 1 geführt.

An dem der Schenkelfeder 5 zugewandten Ende 20 trägt das Schiebestück 18 eine Schrägfläche 21.

Der erste Schenkel 22 der Schenkelfeder 5 liegt auf dieser Schrägfläche 21 auf. Um das noch näher zu beschreibende Zusammenwirken zwischen Schiebestück 18 und Schenkel 22 der Schenkelfeder 5 zu verbessern, kann das Ende 23 des Schenkels 22 abgewinkelt sein.

Der zweite Schenkel 24 der Schenkelfeder 5 stützt sich auf der nockenartigen Erhöhung 8 des Gelenkhebels 3 ab.

Das in Fig. 1 gezeigte Scharnier befindet sich in der Geschlossenstellung. Die mit dem Schenkel 24 auf dem Nocken 8 des Gelenkhebels 3 einwirkende Schenkelfeder 5 erzeugt in bekannter, nicht näher zu beschreibender Weise eine Kraftkomponente, die das Scharnier auf dem letzten Teil der Schließbewegung in die Geschlossenstellung drückt und dort hält.

Soll aus irgendwelchen Gründen die Stärke der in Schließrichtung wirkenden Kraftkomponente verändert werden, wird beispielsweise mit einem in den Schraubendreher-Schlitz 14 greifenden Schraubendreher oder dgl. das Verstellglied 10 verdreht. Hierbei verschiebt der in das Langloch 17 des Schiebestückes 18 greifenden Exzenterzapfen 16 - je nach Drehrichtung - das Schiebestück 18 auf die Schenkelfeder 5 zu oder von dieser weg. Bewegt sich das Schiebestück 18 auf die Schenkelfeder 5 zu, so drückt die Schrägfläche 21 den ersten Schenkel 22 - Sinne einer Erhöhung der Federvorspannung - auf den zweiten Schenkel 24 zu. Eine Erhöhung der Federvorspannung führt zu einer Verstärkung der in Schließrichtung des Scharniers wirkenden Kraftkomponente.

Bewegt sich das Schiebestück 18 - bedingt durch die Drehrichtung des Verstellgliedes 10 - von der Schenkelfeder 5 weg, entfernt sich der erste Schenkel 22 vom zweiten Schenkel 24 im Sinne einer Entspannung der Schenkelfeder 5. Eine Entspannung der Schenkelfeder 5 führt zu einer Verringerung der in Schließrichtung des Scharnieres wirkenden Kraftkomponente.

Um eine einmal gewählte Position des Verstellgliedes 10 zu erhalten, können am Schiebestück 18 und am Joch 9 des Scharnierarmes 1 einen Formschluß erzeugende Nasen, Rillen oder Riefen 25 vorgesehen sein. Diese Riefen, Rillen 25 können allerdings auch auf der Schrägfläche 21 angeordnet sein. In diesem Fall kann es sinnvoll sein, die Knickstelle 26 des abgewinkelten Endes 23 der Schenkelfeder 5 so scharfkantig auszubilden, daß eine eine Rastwirkung erzeugende Nase entsteht.

Natürlich ist es auch denkbar, die die Raststellung erzeugenden Nasen, Rillen oder Riefen 25 an der Oberfläche des Scharnierarm-Joches 9 im Bereich des Betätigungsteiles 13 anzuordnen und die Gegenrillen an der Unterseite 27 des Flansches des Betätigungsteiles 13, der am Joch 9 des Scharnierarmes 1 anliegt.

Eine zwischen den Teilen untergebrachte (nicht dargestellte) Federscheibe kann für den erforderlichen Anpreßdruck bzw. Formschluß zwischen den Rillen, Riefen 25 sorgen.

Der Grad der Lageveränderung bzw. der Verstellung des Schenkels 22 kann ggf. durch Verändern des Winkels der Schrägfläche 21 im Sinne einer Vergrößerung oder Verkleinerung beeinflußt werden.

Damit für den Benutzer der Grad der gewählten Einstellung der Schließ- bzw. Zuhaltekraft jederzeit erkennbar ist, kann auf dem Betätigungsteil 13 eine Markierung und auf der Oberseite des Scharnierarms 1 im Bereich des Betätigungsteiles 13 eine Skala angebracht sein (z.B. mit Zahlen 1 bis 10) oder eine andere Orientierungshilfe mit entsprechenden Symbolen, Markierungen oder dgl.

In vorteilhafter Weise können Anfangs- und Endstellung durch Anschläge definiert werden, d.h. der max. Verstellweg liegt dann unter 360°.

Das Federelement muß nicht ausschließlich eine Draht-Schenkelfeder 5 sein; auch eine Blattfeder oder Schraubenfeder ist bei dem geschilderten Verstellprinzip anwendbar, sofern die Raumverhältnisse oder konstruktiven Besonderheiten dies zulassen.

Auch kann das geschilderte Verstellprinzip bei sogenannten Eingelenk- Scharnieren angewendet werden, d.h. bei Scharnieren, die keine zwei Gelenkhebel aufweisen oder bei sog. Weitwinkelscharnieren mit mehreren Gelenkhebeln, die einen Öffnungswinkel von ca. 180° zulassen.

Fig. 3 zeigt eine weitere sehr einfache, mögliche Ausführungsform eines Verstellgliedes 10a mit zylindrischer Grundform und an den Stirnseiten 28 exzentrisch angesetzten Lagerzapfen 29 mit Schraubendreher-Schlitzen 14a für Schraubendreher oder dgl.. Am Umfang 30 ist das Verstellglied 10a ebenfalls mit Nasen, Rillen, Riefen 25a versehen, um im Zusammenwirken mit dem ersten Schenkel 22 und der Knickstelle 26 eine Rastwirkung zu erzeugen. Das Verstellglied 10a wird mit seinen exzentrisch angesetzten Lagerzapfen 29 in den Seitenflanken 19 des Scharnierarms 1 in entsprechend angebrachten, nicht dargestellten Ausnehmungen gelagert. Der entsprechend lang ausgeführte Schenkel 22 der Schenkelfeder 5 liegt auf der Umfangsfläche 30 auf. Beim Verdrehen des Verstellgliedes 10a bewegt sich der Schenkel 22 - analog zum beschriebenen Beispiel der Fig. 1 - auf den Schenkel 24 zu und verstärkt die Federvorspannung. Entsprechende Markierungen/Skalen können bei dieser Ausführungsform außen an den Seitenflanken 19 des Scharnierarmes 1 bzw. an den Lagerzapfen 29 angebracht sein.

Fig. 4 und 5 zeigen weitere mögliche Ausbildungen der in den Scharnierinnenraum 15 ragenden Verstellteile 31,33 des Verstellgliedes 10, die auf das Federelement einwirken.

In Fig. 4 trägt der hülsenförmige Körper 31 stirnseitig aufsteigende bzw. abfallende Flächen/Kurven 32, die zur Erzeugung einer Rastungswirkung im Zusammenwirken mit dem entsprechend lang ausgebildeten Schenkel 22 mit Rillen, Riefen 25b versehen sein können. Alternativ könnten die Flächen/Kurven 32 unterschiedlichen Verlauf bzw. unterschiedliche Neigung/Steigung haben, um unterschiedliche Anwendungsfälle abdecken zu können.

Fig. 5 zeigt ebenfalls einen hülsenförmig ausgebildeten Verstellteil 33 des Verstellgliedes 10, der jedoch umfangsseitig aufsteigende/abfallende Schlitze 34 zeigt, die ebenfalls alternativ unterschiedliche Neigung/Steigung haben können, falls unterschiedliche Federwege bzw. Kraftkomponenten gewünscht werden Der entsprechend lang ausgebildete Schenkel 22 greift in einen der gewählten Schlitze 34 ein und wird - je nach Drehrichtung - auf den zweiten Schenkel 24 zubewegt oder von diesem entfernt. Die Schlitze 34 können ebenfalls zur Erzeugung einer Rastwirkung mit Riefen oder Rillen versehen sein.

Das Ausführungsbeispiel entsprechend Fig. 6 zeigt, daß es auch denkbar ist, mit dem Verstellglied 10 das gesamte Federelement 5a zu verschieben Hierbei verändert sich beispielsweise - bezogen auf den Angriffspunkt A - die Länge des wirksamen Federschenkels und es kommt bei Verschiebung der Feder 5a zu den Gelenkbolzen 4,5 hin, zu einer Verkürzung des wirksamen Federschenkels und damit zu einer Verstärkung der Kraftkomponente und bei einer Verschiebung der Feder 5a im Sinne einer Verlängerung des wirksamen Federschenkels 5a zu einer Abschwächung der Kraftkomponente.

Die Beispiele zeigen, daß ausgehend von evtl. konstruktiven Erfordernissen und den beim jeweiligen Scharniertyp vorhandenen Raumverhältnissen sowie im Hinblick auf bestimmte Kundenwünsche, zahlreiche Variationen und/oder Kombinationen der geschilderten Ausführungsbeispiele möglich sind.

### Liste der Bezugszeichen.

- 1: Scharnierarm
- 2, 3: Gelenkhebel
- 4: Gelenkbolzen -> 2
- 5: Schenkelfeder
- 6: Gelenkbolzen -> 3
- 7: Rücken von -> 3
- 8: nockenartige Erhöhung von 3 (Nocken)
- 9: Joch von 1
- 10a, 10: Verstellglied
- 11: Zyl. Ansatz
- 12: Ausnehmung von 1
- 13: Betätigungsteil
- 14a, 14: Schraubendreher-Schlitz
- 15: Innenraum von 1
- 16: Exzenterzapfen
- 17: Langloch
- 18: Schiebestück
- 19: Seitenflanken von 1
- 20: Ende von 18
- 21: Schrägfläche von 18
- 22: erster Schenkel von 5
- 23: abgewinkeltes Ende von 22
- 24: zweiter Schenkel
- 25a, 25: Nasen, Rillen, Riefen
- 26: Knickstelle
- 27: Unterseite von 13
- 28: Stirnflächen
- 29: exzentr. angesetzte Lagerzapfen
- 30: Umfangsfläche
- 31: hülsenförmiger Körper -> Fig. 4
- 32: aufsteigende/abfallende Flächen/Kurven
- 33: hülsenförmiger Körper -> Fig. 5
- 34: Schlitze in 33
- 35: Unterlegscheibe

## Patentansprüche

1. Möbelscharnier mit Schließ- bzw. Zuhalteeinrichtung, mit einem tür- und einem möbelseitigen Befestigungsteil (1; 2, 3) sowie mit wenigstens einem Federelement (5, 5a), welches auf mindestens einen, die Scharnierteile gelenkig miteinander verbindenden Gelenkhebel (3) oder auf ein in einem der Scharnierteile untergebrachten Rastglied (8), insbesondere Rastnase oder Rasthebel, einwirkt und zumindest kurz vorm Erreichen der Geschlossenstellung des Scharnieres eine in Schließrichtung des Scharnieres wirkende Kraftkomponente erzeugt oder verstärkt, wobei auf das Federelement (5, 5a) einwirkende Verstellmittel (10, 10a, 31, 33) vorhanden sind, die eine Veränderung der in Schließrichtung wirkenden Kraftkomponente ermöglichen, **dadurch gekennzeichnet**, daß das Verstellmittel ein gewindeloser, axial unverschieblicher, drehbar gelagerter Formkörper (10, 10a, 31, 33) ist, der beim Verdrehen mittelbar oder unmittelbar auf das Federelement (5, 5a) einwirkt und die Lage des gesamten Federelementes (5a) oder die Lage wenigstens eines Teiles (22) des Federelementes (5) verändert.

2. Möbelscharnier mit Schließ- bzw. Zuhalteeinrichtung, nach Anspruch 1, **dadurch gekennzeichnet**, daß der Formkörper (10,10a) im möbelseitigen Scharnierarm (1) gelagert ist, und wenigstens einen exzentrischen Ansatz (16, 29) aufweist, der mit seiner Stirn- oder Umfangsfläche mittelbar oder unmittelbar mit dem Federelement (5, 5a) oder einem Teil (22) hiervon zusammenwirkt.

3. Möbelscharnier mit Schließ- bzw. Zuhalteeinrichtung, nach Anspruch 1 und 2, **dadurch gekennzeichnet**, daß der Formkörper (10, 10a) im Joch (9) des U-profilförmigen Scharnierarmes (1) gelagert ist und einen von außen zugänglichen Betätigungsteil (13) und einen in das Innere (15) des Scharnierarmes (1) ragenden exzentrischen Ansatz (16) aufweist, der in ein Langloch (17) eines flächigen am Joch (9) des Scharnierarms (1) anliegenden Schiebestückes (18) greift, welches mit einem Ende (20) unter einem Teil (22) des Federelementes liegt.

4. Möbelscharnier mit Schließ- bzw. Zuhalteeinrichtung, nach dem Anspruch 3, **dadurch gekennzeichnet**, daß das Schiebestück (18) an dem unter den Schenkel (22) des Federelementes (5) greifenden Ende (20) angeschrägt ist.

5. Möbelscharnier mit Schließ- bzw. Zuhalteeinrichtung, nach einem der Ansprüche 3 oder 4, **dadurch gekennzeichnet**, daß der mit dem Schiebestück (18) zusammenwirkende Schenkel (22) des Federelementes (5) angeschrägt/abgewinkelt (23) ist.

6. Möbelscharnier mit Schließ- bzw. Zuhalteeinrichtung, nach einem der vorhergehenden Ansprüche 1 bis 5, **dadurch gekennzeichnet**, daß am Scharnier, am Formkörper (10,10a), am Schenkel (22) des Federelementes (5,5a) und/oder am Schiebestück (18) formschlüssig miteinander zusammenwirkende Nasen, Rillen, Riefen, Rippen (25) vorgesehen sind.

7. Möbelscharnier mit Schließ- bzw. Zuhalteeinrichtung, nach einem der vorhergehenden Ansprüche 1 bis 6, **dadurch gekennezeichnet**, daß der Drehbereich des Formstückes/Verstellgliedes (10, 10a) eine durch Anschläge definierte Anfangs- und Endstellung aufweist und kleiner als 360° ist.

8. Möbelscharnier mit Schließ- bzw. Zuhalteeinrichtung, nach einem der vorhergehenden Ansprüche 1 bis 7, **dadurch gekennzeichnet**, daß das Scharnier im Bereich des Betätigungsteiles (13, 29) des Verstellgliedes (10, 10a) eine Skala oder Symbole aufweist und der Betätigungsteil (13, 29)eine mit der Skala, den Symbolen zusammenwirkende Markierung.

9. Möbelscharnier mit Schließ- bzw. Zuhalteeinrichtung, nach einem der vorhergehenden Ansprüche 1 bis 8, **dadurch gekennzeichnet**, daß das Verstellglied ein etwa zylindrischer Formkörper (10a) ist, mit exentrisch an seinen Stirnflächen angeordneten Ansätzen (29), die drehbar in Lagerausnehmungen der Seitenflanken (19) des Scharnierarmes (1) gehalten werden.

10. Möbelscharnier mit Schließ- bzw. Zuhalteeinrichtung, nach einem der vorhergehenden Ansprüchen 1 bis 9, **dadurch gekennzeichnet**, daß das Verstellglied (10) einen in das Innere des Scharnierarmes (1) ragenden, hülsenförmigen Körper (31) aufweist, der stirnseitig ansteigende/abfallende Flächen, Kurven (32) trägt.

11. Möbelscharnier mit Schließ- bzw. Zuhalteeinrichtung, nach einem der vorhergehenden Ansprüche 1 bis 10, **dadurch gekennzeichnet**, daß das Verstellglied (10) einen in das Innere des Scharnierarmes (1) ragenden hülsenförmigen Körper (33) aufweist, der in der Umfangsfläche angeordnete ansteigende/abfallende Schlitze (34) trägt.

12. Möbelscharnier mit Schließ- bzw. Zuhalteeinrichtung, nach einem der vorhergehenden Ansprüche 1 bis 11, **dadurch gekennzeichnet**, daß das Verstellglied (10) unmittelbar auf das Federelement (5a) einwirkt und das Federelement (5a) insgesamt verschiebt/verlagert.

## Claims

1. A furniture hinge with a device for closing it or holding it shut, comprising fixing members (1; 2, 3) on the door side and on the article of furniture side, and at least one spring element (5, 5a) acting on at least one link lever (3) which pivotably connects the hinge members together or on a retaining member (8), in particular a retaining nose or a retaining lever, which is disposed in one of the hinge members, and producing or increasing a force component which acts in the closing direction of the hinge at least shortly before the closed position of the hinge is reached, wherein there are provided adjusting means (10, 10a, 31, 33) which act on the spring element (5, 5a) and which permit a change in the force component acting in the closing direction, characterised in that the adjusting means is a thread-less, axially immovable, rotatably mounted shaped body (10, 10a, 31, 33) which upon being rotated acts directly or indirectly on the spring element (5, 5a) and changes the position of the entire spring element (5a) or the position of at least a part (22) of the spring element (5).

2. A furniture hinge with a device for closing it or holding it shut according to claim 1 characterised in that the shaped body (10, 10a) is mounted in the hinge arm (1) on the article of furniture side and has at least one eccentric projection (16, 29) which with its end or peripheral surface co-operates directly or indirectly with the spring element (5, 5a) or a part (22) thereof.

3. A furniture hinge with a device for closing it or holding it shut according to claim 1 and claim 2 characterised in that the shaped body (10, 10a) is mounted in the yoke (9) of the hinge arm (1) in the form of a U-shaped profile member and has an actuating portion (13) accessible from the exterior and an eccentric projection (16) which projects into the interior (15) of the hinge arm (1) and which engages into a slot (17) in a flat slide portion (18) which bears against the yoke (9) of the hinge arm (1) and lies with one end (20) under a part (22) of the spring element.

4. A furniture hinge with a device for closing it or holding it shut according to claim 3 characterised in that the slide portion (18) is bevelled at the end (20) which engages under the limb (22) of the spring element (5).

5. A furniture hinge with a device for closing it or holding it shut according to one of claims 3 and 4 characterised in that the limb (22) of the spring element (5), that co-operates with the slide portion (18) is bevelled/angled (23).

6. A furniture hinge with a device for closing it or holding it shut according to one of preceding claims 1 to 5 characterised in that noses, grooves, channels and ribs (25) which positively lockingly co-operate with each other are provided on the hinge, on the shaped body (10, 10a), on the limb (22) of the spring element (5, 5a) and/or on the slide portion (18).

7. A furniture hinge with a device for closing it or holding it shut according to one of preceding claims 1 to 6 characterised in that the range of rotary movement of the shaped portion/adjusting member (10, 10a) has a beginning and an end position defined by stops and is less than 360°.

8. A furniture hinge with a device for closing it or holding it shut according to one of preceding claims 1 to 7 characterised in that in the region of the actuating portion (13, 29) of the adjusting member (10, 10a) the hinge has a scale or symbols and the actuating portion (13, 29) has a marking co-operating with the scale or symbols.

9. A furniture hinge with a device for closing it or holding it shut according to one of preceding claims 1 to 8 characterised in that the adjusting member is an approximately cylindrical shaped body (10a) with projections (29) which are arranged eccentrically on its end faces and which are held rotatably in mounting openings in the side flanks (19) of the hinge arm (1).

10. A furniture hinge with a device for closing it or holding it shut according to one of preceding claims 1 to 9 characterised in that the adjusting member (10) has a sleeve-shaped body (31) which projects into the interior of the hinge arm (1) and which carries surfaces or curves (32) which rise/fall at its end.

11. A furniture hinge with a device for closing it or holding it shut according to one of preceding claims 1 to 10 characterised in that the adjusting member (10) has a sleeve-shaped body (33) which projects into the interior of the hinge arm (1) and which carries rising/falling slots (34) which are arranged in the peripheral surface.

12. A furniture hinge with a device for closing it or holding it shut according to one of preceding claims 1 to 11 characterised in that the adjusting member (10) acts directly on the spring element (5a) and slides/displaces the spring element (5a) as a whole.

## Revendications

1. Charnière de meuble équipée d'un dispositif de fermeture ou de verrouillage, comportant un élément de fixation (1 ; 2, 3) situé du côté de la porte et un élément situé du côté du meuble ainsi qu'au moins un élément élastique (5, 5a) qui agit sur au moins un levier articulé (3) reliant de façon articulée les parties de charnière ou sur un organe d' enclenchement (8), en particulier un bec d'enclenchement ou un levier d'enclenchement, logé dans l'une des parties de charnière, et qui, au moins peu de temps avant que ne soit atteinte la position de fermeture de la charnière, produit ou amplifie des composantes de force agissant dans le sens de la fermeture de la charnière, des moyens de déplacement (10, 10a, 31, 33) agissant sur l'élément élastique (5, 5a) étant présents pour permettre de modifier les composantes de force agissant dans le sens de la fermeture, caractérisée en ce que le moyen de déplacement est un corps profilé (10, 10a, 31, 33) non fileté, non déplaçable axialement, monté tournant qui, lorsqu'il y a torsion, agit de façon indirecte ou directe sur l'élément élastique (5, 5a) et modifie la position de l'ensemble de l'élément élastique (5a) ou la position d'au moins une partie (22) de l'élément élastique (5).

2. Charnière de meuble équipée d'un dispositif de fermeture ou de verrouillage selon la revendication 1, caractérisée en ce que le corps profilé (10, 10a) est monté dans le bras de charnière (1) situé du côté du meuble, et présente au moins une saillie excentrique (16, 29) qui coopère, par sa surface frontale ou circonférentielle, indirectement ou directement avec l'élément élastique (5, 5a) ou avec une partie (22) de celui-ci.

3. Charnière de meuble équipée d'un dispositif de fermeture ou de verrouillage selon la revendication 1 et 2, caractérisée en ce que le corps profilé (10, 10a) est positionné sur le pont (9) du bras de charnière (1) présentant un profil en U, et présente une partie d'actionnement (13) accessible de l'extérieur et une saillie (16) excentrique s'étendant à t'intérieur (15) du bras de charnière (1), saillie qui pénètre dans un perçage longitudinal (17) d'un coulisseau (18) plan monté sur le pont (9) du bras de charnière (1), coulisseau qui repose, par une extrémité (20), sous une partie (22) de l'élément élastique.

4. Charnière de meuble équipée d'un dispositif de fermeture ou de verrouillage selon la revendication 3, caractérisée en ce que le coulisseau (18) présente une partie en biseau au niveau de l'extrémité (20) située sous la branche (22) de l'élément élastique (5).

5. Charnière de meuble équipée d'un dispositif de fermeture ou de verrouillage selon l'une des revendications 3 ou 4, caractérisée en ce que la branche (22) de l'élément élastique (5) coopérant avec le coulisseau (18) est biseautée/repliée.

6. Charnière de meuble équipée d'un dispositif de fermeture ou de verrouillage selon l'une des revendications 1 à 5, caractérisée en ce que sont prévus, sur la charnière, sur le corps profilé (10, 10a), sur la branche (22) de l'élément élastique (5, 5a) et/ou sur le coulisseau (18) des becs, des canelures, des rainures, des nervures (25) qui coopèrent les uns avec les autres par complémentarité de formes.

7. Charnière de meuble équipée d'un dispositif de fermeture ou de verrouillage selon l'une des revendications précédentes 1 à 6, caractérisée en ce que la capacité de rotation du corps profilé/de l'organe de déplacement (10, 10a) présente une position initiale et une position finale, définie par des butées, et est inférieure à 360°.

8. Charnière de meuble équipée d'un dispositif de fermeture ou de verrouillage selon l'une des revendications précédentes 1 à 7, caractérisée en ce que la charnière présente, dans la zone de la partie d'actionnement (13, 29) de l'organe de déplacement (10, 10a), une graduation ou des symboles et la partie d'actionnement (13, 29) présente un marquage coopérant avec la graduation ou les symboles.

9. Charnière de meuble équipée d'un dispositif de fermeture ou de verrouillage selon l'une des revendications précédentes 1 à 8, caractérisée en ce que l'organe de déplacement est constitué d'un corps profilé (10a) approximativement cylindrique, pourvu de saillies (29) disposées de façon excentrique sur ses faces frontales, qui sont maintenues de façon tournante dans des évidements formant paliers des flancs latéraux (19) du bras de charnière (1).

10. Charnière de meuble équipée d'un dispositif de fermeture ou de verrouillage selon l'une des revendications précédentes 1 à 9, caractérisée en ce que l'organe de déplacement (10) présente un corps (31) en forme de douille pénétrant à l'intérieur du bras de charnière (1), qui porte, de façon frontale, des surfaces ou des courbes (32) montantes/descendantes.

11. Charnière de meuble équipée d'un dispositif de fermeture ou de verrouillage selon l'une des revendications précédentes 1 à 10, caractérisée en ce que l'organe de déplacement (10) présente un corps (33) en forme de douille pénétrant à l'intérieur du bras de charnière (1), qui porte, sur la circonférence, des fentes (34) montantes/descendantes.

12. Charnière de meuble équipée d'un dispositif de fermeture ou de verrouillage selon l'une des revendications précédentes 1 à 11, caractérisée en ce que l'organe de déplacement (10) agit directement sur l'élément élastique (5a) et décale/déplace l'ensemble de l'élément élastique (5a).
